# EUROPÄISCHE PATENTANMELDUNG

(11) **EP 2 789 743 A1**
(43) Veröffentlichungstag der Anmeldung: **15.10.2014**
(21) Anmeldenummer: 13003162.8
(22) Anmeldetag: 21.06.2013
(51) Int. Cl.: E01F 9/012, E01F 9/016

(54) **Leitbaken-Vorrichtung**

(30) Priorität: 10.04.2013 DE 102013103577
(71) Anmelder: Fietkau, Jürgen, 89075 Ulm (DE); Borst, Matthias, 89075 Ulm (DE)
(72) Erfinder: Fietkau, Jürgen, 89075 Ulm (DE); Borst, Matthias, 89075 Ulm (DE)
(74) Vertreter: Kiessling, Christian

(57) **Zusammenfassung**

Bei einer transportablen Leitbaken-Vorrichtung (100) zum Aufstellen auf einer Fahrbahnoberfläche, mit einem Bakenkörper (110), der im Bereich seines der Fahrbahn nahen Endes mit einer auf der Fahrbahnoberfläche abstellbaren Basisplatte (160) verbunden ist, einer Warnlampe (130) sowie einer Stromspeichereinrichtung (140) und einer Steuerschaltung (150) für einen intermittierten Betrieb der Warnlampe (130), wird eine verbesserte Handhabung und erhöhte Sicherheit gegenüber den bekannten Leitbaken-Vorrichtungen dadurch erreicht, dass der Bakenkörper (110) hohl ausgeführt ist und die Warnlampe (130), die Stromspeichereinrichtung (140) sowie die Steuerschaltung (150) im Inneren des im Wesentlichen hohl ausgeführten Bakenkörpers (110) angeordnet sind.

## Beschreibung

Die Erfindung betrifft eine transportable Leitbaken-Vorrichtung zum Aufstellen auf einer Fahrbahnoberfläche, mit einem Bakenkörper, der im Bereich seines der Fahrbahn nahen Endes mit einer auf der Fahrbahnoberfläche abstellbaren Basisplatte verbunden ist, einer Warnlampe sowie einer Stromspeichereinrichtung und einer Steuerschaltung für einen intermittierten Betrieb der Warnlampe.

Leitbaken-Vorrichtungen der eingangs genannten Art werden im Stand der Technik in der Regel verwendet, um Kraftfahrzeugfahrern den Bereich einer Fahrbahn-Baustelle aufzuzeigen. Die bekannten Leitbaken-Vorrichtungen weisen indes sämtlich den Nachteil auf, dass sie im Falle einer ungewollten Kollision mit einem Kraftfahrzeug in eine Mehrzahl leichterer und insbesondere schwererer Teile und Bauteilgruppen zerbrechen, die sowohl bei den Insassen der kollisionsbeteiligten Fahrzeuge als auch bei in der Nachbarschaft einer Kollision anwesenden Bauarbeitern in der Vergangenheit immer wieder zu schweren Verletzungen geführt haben.

Aufgabe der Erfindung ist es deshalb, eine Leitbaken-Vorrichtung zu schaffen, deren Handhabung gegenüber den bekannten Leitbaken-Vorrichtungen sicherer ist und deren Gefahrenpotential bei unbeabsichtigter Kollision mit einem Kraftfahrzeug gegenüber den bekannten Leitbaken-Vorrichtungen gemindert ist.

Für eine Leitbaken-Vorrichtung der eingangs genannten Art wird diese Aufgabe erfindungsgemäß dadurch gelöst, dass der Bakenkörper hohl ausgeführt ist und die Warnlampe, die Stromspeichereinrichtung sowie die Steuerschaltung im Inneren des im Wesentlichen hohl ausgeführten Bakenkörpers angeordnet sind.

Bevorzugte Ausführungsformen der Erfindung sind Gegenstand der Unteransprüche.

Bei der erfindungsgemäßen Leitbaken-Vorrichtung wird durch die Merkmalskombination, dass der Bakenkörper hohl ausgeführt ist und die Warnlampe, die Stromspeichereinrichtung sowie die Steuerschaltung im Inneren des im Wesentlichen hohl ausgeführten Bakenkörpers angeordnet sind, erreicht, dass insbesondere Warnlampe und Stromspeichereinrichtung im Falle einer Kollision eines Kraftfahrzeuges mit dem Bakenkörper nicht mehr vom Bakenkörper abgetrennt werden und jeweils für sich einen gefährlichen Geschosskörper bilden, sondern alle wesentlichen Bauteile der Leitbaken-Vorrichtung eine integrale Einheit bilden.

Gemäß einer ersten bevorzugten Ausführungsform der erfindungsgemäßen Leitbaken-Vorrichtung ist vorgesehen, dass in einem oberen Bereich des Bakenkörpers ein Fenster vorgesehen ist, wobei die Warnlampe hinter dem Fenster geschützt im Inneren des Bakenkörpers angeordnet ist. Das Material des Bakenkörpers kann dabei in Teilbereichen lichtdurchlässig ausgebildet sein, wobei das Fenster von einem lichtdurchlässigen Bereich gebildet ist.

Gemäß einer anderen bevorzugten Ausführungsform der erfindungsgemäßen Leitbaken-Vorrichtung ist vorgesehen, dass der Bakenkörper einen im Wesentlichen hohlquaderförmigen Rahmenkörper enthält, der zum Zweck einer Erhöhung der Stabilität des Rahmenkörpers mit mindestens einem Umhüllungselement versehen ist. Vorzugsweise ist der Rahmenkörper dabei von zwei sich gegenüberstehenden, konkav/konvexen Rahmenteilen gebildet, die im Bereich des Außenrandes mit Hilfe des mindestens einen Umhüllungselementes zusammengehalten sind.

Um den Rahmenkörper zu einer stabilen Einheit zusammenzufassen, sind vorzugsweise vier Umhüllungselemente vorgesehen, wobei jedes Umhüllungselement den äußeren Randbereich einer Seitenkante des hohlquaderförmigen Rahmenkörper abdeckt. Ein Umhüllungselement ist dabei vorzugsweise im Querschnitt im Wesentlichen rechteckförmig ausgebildet und mit einer Nut zur Aufnahme eines Teils des Außenrandes des Rahmenkörpers versehen.

Gemäß einer weiteren bevorzugten Ausführungsform der erfindungsgemäßen Leitbaken-Vorrichtung ist vorgesehen, dass der Bakenkörper in seinem unteren, bodennahen Bereich mit einem Befestigungselement versehen ist, über das eine lösbare Verbindung des Bakenkörpers mit der Basisplatte erstellt ist. Das Befestigungselement kann dabei vorzugsweise als Stift ausgeführt sein, der in eine in der Basisplatte ausgebildete Aussparung einführbar ist und mittels eines senkrecht zum Stift angeordneten Arretierungselementes lösbar fest in der Basisplatte verankerbar ist.

Gemäß einer wichtigen bevorzugten Ausführungsform der erfindungsgemäßen Leitbaken-Vorrichtung ist vorgesehen, dass der Stift im Bereich seines dem Bakenkörper nahen Endes mit einer Sollbruchstelle bzw. Sollknickstelle versehen ist, so dass im Falle einer Stoßübertragung seitens eines den Bakenkörper kontaktierenden Kraftfahrzeuges der Bakenkörper bezüglich der Basisplatte abknickt.

Gemäß einer weiteren wichtigen bevorzugten Ausführungsform der erfindungsgemäßen Leitbaken-Vorrichtung ist die Steuerschaltung zum Durchführen eines intermittierten Betriebes der Warnlampe über eine Fernbedienungseinrichtung aktivierbar, wobei ein Empfangsteil der Fernbedienungseinrichtung im Bereich eines oberen, der Fahrbahn fernen Endes des Bakenkörpers angeordnet ist. Eine Kommunikation zwischen Fernbedienungseinrichtung und Empfangsteil erfolgt dabei vorzugsweise über infrarotes Licht fest zugeordneter Frequenz.

Der Bakenkörper ist vorzugsweise im Wesentlichen aus einem elastischen Kunststoffmaterial hergestellt, und ein Umhüllungselement ist vorzugsweise im Wesentlichen aus einem festen Kunststoffmaterial hergestellt.

Die Oberfläche des Bakenkörpers ist in der Regel zur Aufnahme einer grafischen Gestaltung gemäß einer genormten Vorgabe der STVO dimensioniert.

Die erfindungsgemäße Leitbaken-Vorrichtung wird im Folgenden anhand einer bevorzugten Ausführungsform erläutert, die in den Figuren der Zeichnung dargestellt ist. Darin zeigen:
- Fig.1: eine erste bevorzugte Ausführungsform der erfindungsgemäßen Leitbaken-Vorrichtung in einer Ansicht von vorne;
- Fig.2: die in Figur 1 dargestellte bevorzugte Ausführungsform der erfindungsgemäßen LeitbakenVorrichtung in einer Querschnittsansicht.

Die in den Figuren 1 bis 2 dargestellte erfindungsgemäße transportable Leitbaken-Vorrichtung 100 zum Aufstellen auf einer Fahrbahnoberfläche enthält einen Bakenkörper 110, der im Bereich seines der Fahrbahn nahen Endes mit einer auf der Fahrbahnoberfläche abstellbaren Basisplatte 160 verbunden ist, eine Warnlampe 130 sowie eine Stromspeichereinrichtung 140 und eine Steuerschaltung 150 für einen intermittierten Betrieb der Warnlampe 130. Der Bakenkörper 110 ist hohl ausgeführt, und die Warnlampe 130, die Stromspeichereinrichtung 140 sowie die Steuerschaltung 150 sind im Inneren des im Wesentlichen hohl ausgeführten Bakenkörpers 110 angeordnet.

In einem oberen Bereich des Bakenkörpers 110 ist ein Fenster 131 vorgesehen ist, wobei die Warnlampe 130 hinter dem Fenster 131 geschützt im Inneren des Bakenkörpers 110 angeordnet ist.

Der Bakenkörper 110 enthält einen im Wesentlichen hohlquaderförmigen Rahmenkörper 110, der zum Zweck einer Erhöhung der Stabilität des Rahmenkörpers 110 mit mindestens einem Umhüllungselement 120 versehen ist, und ist von zwei sich gegenüberstehenden, konkav/konvexen Rahmenteilen 110', 110'' gebildet, die im Bereich des Außenrandes 114 mit Hilfe des mindestens einen Umhüllungselementes 120 zusammengehalten sind.

In der in den Figuren dargestellten Ausführungsform sind vier Umhüllungselemente 120 vorgesehen, wobei jedes Umhüllungselement 120 den äußeren Randbereich 114 einer Seitenkante des hohlquaderförmigen Rahmenkörper 110 abdeckt. Ein Umhüllungselement 120 ist dabei im Querschnitt im Wesentlichen rechteckförmig ausgebildet und mit einer Nut 121 zur Aufnahme eines Teils des Außenrandes 114 des Rahmenkörpers 110 versehen.

Der Bakenkörper 110 ist in seinem unteren, bodennahen Bereich mit einem Befestigungselement 112 versehen, über das eine lösbare Verbindung des Bakenkörpers 110 mit der Basisplatte 160 gegeben ist. Das Befestigungselement 112 ist in der in den Figuren dargestellten Ausführungsform als Stift ausgeführt, der in eine in der Basisplatte 160 ausgebildete Aussparung 161 einführbar ist und mittels eines senkrecht zum Stift angeordneten Arretierungselementes 111 lösbar fest in der Basisplatte 160 verankerbar ist.

Der Stift ist des Weiteren im Bereich seines dem Bakenkörper 110 nahen Endes mit einer Sollknickstelle 113 versehen ist, so dass im Falle einer Stoßübertragung seitens eines den Bakenkörper 110 kontaktierenden Kraftfahrzeuges der Bakenkörper 110 bezüglich der Basisplatte 160 abknickt.

Die Steuerschaltung 150 zum Durchführen eines intermittierten Betriebes der Warnlampe 130 ist über eine Fernbedienungseinrichtung aktivierbar, wobei ein Empfangsteil 115 der Fernbedienungseinrichtung im Bereich eines oberen, der Fahrbahn fernen Endes des Bakenkörpers 110 angeordnet ist. Eine Kommunikation zwischen Fernbedienungseinrichtung und Empfangsteil 115 erfolgt über infrarotes Licht einer fest zugeordneten Frequenz.

Der Bakenkörper 110 ist im Wesentlichen aus einem elastischen Kunststoffmaterial hergestellt, und ein Umhüllungselement 120 ist im Wesentlichen aus einem festen Kunststoffmaterial hergestellt.

Die Oberfläche des Bakenkörpers 110 ist zur Aufnahme einer grafischen Gestaltung gemäß einer genormten Vorgabe der STVO dimensioniert.

Das oben erläuterte Ausführungsbeispiel der Erfindung dient lediglich dem Zweck eines besseren Verständnisses der durch die Ansprüche vorgegebenen erfindungsgemäßen Lehre, die als solche durch das Ausführungsbeispiel nicht eingeschränkt ist.

## Patentansprüche

1. Transportable Leitbaken-Vorrichtung (100) zum Aufstellen auf einer Fahrbahnoberfläche, mit einem Bakenkörper(110), der im Bereich seines der Fahrbahn nahen Endes mit einer auf der Fahrbahnoberfläche abstellbaren Basisplatte (160) verbunden ist, einer Warnlampe (130) sowie einer Stromspeichereinrichtung (140) und einer Steuerschaltung (150) für einen intermittierten Betrieb der Warnlampe (130), **dadurch gekennzeichnet, dass** der Bakenkörper (110) hohl ausgeführt ist und die Warnlampe (130), die Stromspeichereinrichtung (140) sowie die Steuerschaltung (150) im Inneren des im Wesentlichen hohl ausgeführten Bakenkörpers (110) angeordnet sind.

2. Leitbaken-Vorrichtung (100) nach Anspruch 1, **dadurch gekennzeichnet, dass** in einem oberen Bereich des Bakenkörpers (110) ein Fenster (131) vorgesehen ist, wobei die Warnlampe (130) hinter dem Fenster (131) geschützt im Inneren des Bakenkörpers (110) angeordnet ist.

3. Leitbaken-Vorrichtung (100) nach Anspruch 2, **dadurch gekennzeichnet, dass** das Material des Bakenkörpers (110) in Teilbereichen lichtdurchlässig ausgebildet ist, wobei ein Fenster (131) von einem lichtdurchlässigen Bereich gebildet ist.

4. Leitbaken-Vorrichtung (100) nach einem der vorhergehenden Ansprüche, **dadurch gekennzeichnet, dass** der Bakenkörper (110) einen im Wesentlichen hohlquaderförmigen Rahmenkörper (110) enthält, der zum Zweck einer Erhöhung der Stabilität des Rahmenkörpers (110) mit mindestens einem Umhüllungselement (120) versehen ist.

5. Leitbaken-Vorrichtung (100) nach Anspruch 4, **dadurch gekennzeichnet, dass** der Rahmenkörper (110) von zwei sich gegenüberstehenden, konkav/konvexen Rahmenteilen (110', 110'') gebildet ist, die im Bereich des Außenrandes (114) mit Hilfe des mindestens einen Umhüllungselementes (120) zusammengehalten sind.

6. Leitbaken-Vorrichtung (100) nach einem der Ansprüche 4 oder 5, **dadurch gekennzeichnet, dass** vier Umhüllungselemente (120) vorgesehen sind, wobei jedes Umhüllungselement (120) den äußeren Randbereich (114) einer Seitenkante des hohlquaderförmigen Rahmenkörper (110) abdeckt.

7. Leitbaken-Vorrichtung (100) nach Anspruch 6, **dadurch gekennzeichnet, dass** ein Umhüllungselement (120) im Querschnitt im Wesentlichen rechteckförmig ausgebildet ist und mit einer Nut (121) zur Aufnahme eines Teils des Außenrandes (114) des Rahmenkörpers (110) versehen ist.

8. Leitbaken-Vorrichtung (100) nach einem der vorhergehenden Ansprüche, **dadurch gekennzeichnet, dass** der Bakenkörper (110) in seinem unteren, bodennahen Bereich mit einem Befestigungselement (112) versehen ist, über das eine lösbare Verbindung des Bakenkörpers (110) mit der Basisplatte (160) gegeben ist.

9. Leitbaken-Vorrichtung (100) nach Anspruch 8, **dadurch gekennzeichnet, dass** das Befestigungselement (112) als Stift ausgeführt ist, der in eine in der Basisplatte (160) ausgebildete Aussparung (161) einführbar ist und mittels eines senkrecht zum Stift angeordneten Arretierungselement (111) lösbar fest in der Basisplatte (110) verankerbar ist.

10. Leitbaken-Vorrichtung (100) nach Anspruch 9, **dadurch gekennzeichnet, dass** der Stift im Bereich seines dem Bakenkörper (110) nahen Endes mit einer Sollknickstelle (113) versehen ist, so dass im Falle einer Stoßübertragung seitens eines den Bakenkörper (110) kontaktierenden Kraftfahrzeuges der Bakenkörper (110) bezüglich der Basisplatte (160) abknickt.

11. Leitbaken-Vorrichtung (100) nach einem der vorhergehenden Ansprüche, **dadurch gekennzeichnet, dass** die Steuerschaltung (150) zum Durchführen eines intermittierten Betriebes der Warnlampe (130) über eine Fernbedienungseinrichtung aktivierbar ist, wobei ein Empfangsteil (115) der Fernbedienungseinrichtung im Bereich eines oberen, der Fahrbahn fernen Endes des Bakenkörpers (110) angeordnet ist.

12. Leitbaken-Vorrichtung (100) nach Anspruch 11, **dadurch gekennzeichnet, dass** eine Kommunikation zwischen Fernbedienungseinrichtung und Empfangsteil (115) über infrarotes Licht einer fest zugeordneten Frequenz erfolgt.

13. Leitbaken-Vorrichtung (100) nach einem der vorhergehenden Ansprüche, **dadurch gekennzeichnet, dass** der Bakenkörper (110) im Wesentlichen aus einem elastischen Kunststoffmaterial hergestellt ist.

14. Leitbaken-Vorrichtung (100) nach einem der vorhergehenden Ansprüche, **dadurch gekennzeichnet, dass** ein Umhüllungselement (120) im Wesentlichen aus einem festen Kunststoffmaterial hergestellt ist.

15. Leitbaken-Vorrichtung (100) nach einem der vorhergehenden Ansprüche, **dadurch gekennzeichnet, dass** die Oberfläche des Bakenkörpers (110) zur Aufnahme einer grafischen Gestaltung gemäß einer genormten Vorgabe der STVO dimensioniert ist.
